# EUROPÄISCHE PATENTSCHRIFT

(11) **EP 1 254 071 B1**
(45) Veröffentlichungstag und Bekanntmachung des Hinweises auf die Patenterteilung: **18.08.2004**
(21) Anmeldenummer: 01919257.4
(22) Anmeldetag: 03.02.2001
(51) Int. Cl.: B67C 3/00, B67C 3/22

(54) **VORTISCH FÜR GEFÄSSBEHANDLUNGSMASCHINEN**
PRE-TABLE FOR CONTAINER TREATMENT MACHINES
TABLE ANTERIEURE POUR MACHINES DE MANIPULATION DE RECIPIENTS

(30) Priorität: 11.02.2000 DE 20002483 U
(43) Veröffentlichungstag der Anmeldung: 06.11.2002
(73) Patentinhaber: KRONES AG, 93068 Neutraubling (DE)
(72) Erfinder: EDER, Erich, 93093 Donaustauf (DE); MÜLLER, Alois, 93092 Barbing (DE)
(86) Internationale Anmeldenummer: PCT/EP2001/001174
(87) Internationale Veröffentlichungsnummer: WO 2001/058801

(56) Entgegenhaltungen:
- EP-A- 0 901 974
- DE-A- 4 315 111
- DE-U- 29 805 957
- GB-A- 641 124
- US-A- 2 546 205

## Beschreibung

Die Erfindung betrifft einen Vortisch für Gefäßbehandlungsmaschinen, insbesondere Füll- und/oder Verschließmaschinen gemäß dem Oberbegriff des Anspruchs 1.

Es sind bereits Vortische bekannt, deren Tischplatte aus einer einzigen Stahlplatte mit konstanter Dicke besteht, die geneigt angeordnet ist. Daher ist zwangsläufig auch die Unterseite der Tischplatte gegenüber der Horizontalen geneigt. Dies führt zu Problemen bei der Anbringung der verschiedenen Anbauteile wie Füße, Lagerböcke und Träger für die Transportelemente, Verkleidungen usw..

Ferner ist durch die GB 641 124 A ein gattungsgemäßer Vortisch bekannt, bei dem die am unteren Rand seitlich abgebogene, mit den Füßen verbundene Oberplatte durch eine durchgehend ebene Unterplatte abgedeckt ist. In dem so gebildeten Hohlraum sind Antriebselemente für eine Vakuumpumpe angeordnet. Bei diesem bekannten Vortisch leistet die horizontale Unterplatte keinen nennenswerten Beitrag zur Stabilität, so dass die Oberplatte entsprechend massiv ausgebildet sein muss.

Durch die DE 43 15 111 A1 ist es bekannt, in einer Verschließmaschine für Schraubgläser oder dgl. stationäre Stützleisten mit einem Kunststoffbelag zu versehen, der geringe Haft- und Gleitreibungswerte besitzt.

Der Erfindung liegt die Aufgabe zu Grunde, bei einem Vortisch der eingangs genannten Art das Anbringen von Anbauteilen wesentlich zu erleichtern und eine stabile, leichtgewichtige und kostengünstige Konstruktion zu ermöglichen.

Diese Aufgabe wird erfindungsgemäß durch die im Kennzeichen des Anspruch 1 angegebenen Merkmale gelöst.

Die Tischplatte eines erfindungsgemäßen Vortisches weist einerseits eine geneigte Oberseite auf, die das Abfliesen von Flüssigkeiten sowie das Reinigen wesentlich erleichtert. Andererseits ist auf Grund der horizontalen Unterseite der Tischplatte das Anbringen der Anbauteile genauso einfach wie bei einer insgesamt horizontalen Tischplatte, so dass einem praktischen Einsatz nichts mehr im Wege steht.

Vorteilhafte Weiterbildungen der Erfindung sind in den Unteransprüchen enthalten.

Im Nachstehenden wird ein Ausführungsbeispiel der Erfindung anhand der Zeichnungen beschrieben. Es zeigen:
- Fig. 1: die perspektivische Ansicht eines Vortisches, teilweise im Schnitt,
- Fig. 2: die Ansicht A nach Fig.1,
- Fig. 3: die perspektivische Ansicht einer Flaschenfüllmaschine mit einem Vortisch nach Fig. 1 und 2.

Der Vortisch nach Fig. 1 und 2 weist eine Tischplatte 3 mit rechteckiger Grundform auf, die eine Unterplatte 3b und eine darüberliegende Oberplatte 3a umfasst.

Die ansonsten ebene Unterplatte 3b ist am Rande senkrecht nach unten umgebogen. An ihrer Unterseite sind mehrere senkrechte, gleichlange Füße 2 befestigt, mit deren Hilfe sie in horizontaler Lage aufgestellt ist.

Die Oberplatte 3a ist symmetrisch nach Art eines Walmdaches mit einer Dachneigung von 9° ausgebildet und durch entsprechendes Abkanten und Ausschneiden und Verschweißen aus einer ursprünglich ebenen Platte aus rostfreiem Stahlblech mit einer Stärke von 8mm hergestellt, genauso wie auch die Unterplatte 3b. Die Oberplatte 3a ist am Rande gleichfalls senkrecht nach unten umgebogen und überdeckt mit ihrem umgebogenen Randbereich den umgebogenen Randbereich der Unterplatte 3b. Die beiden umgebogenen Randbereiche sind durchgehend gasdicht miteinander verschweißt, wodurch gleichzeitig Oberplatte 3a und Unterplatte 3b starr miteinander verbunden sind und einen dachgeschoßartigen, gasdichten Hohlraum 4 einschließen. In diesem sind mehrer Versteifungsrippen 7 angeordnet, die mit der Oberplatte 3a und der Unterplatte 3b verbunden sind. Außerdem kann der Hohlraum 4 ausgeschäumt werden.

Auf Grund der vorgeschriebenen Bauweise besitzt die Tischplatte 3 eine hohe Stabilität bei relativ geringem Materialeinsatz und bildet eine Art selbsttragendes Hohlprofil. Die Oberseite der Tischplatte 3 ist nach vier Seiten hin geneigt und erleichtert das Abfließen von Füll- oder Reinigungsflüssigkeit und verhindert Pfützenbildung. Selbstverständlich ist es z.B. auch möglich, die Oberseite der Tischplatte 3 mit zwei Schrägen nach Art eines Satteldaches oder mit nur einer Schräge nach Art eines Pultdaches zu versehen. In diesem Falle sind zusätzlich senkrechte Wände erforderlich, um zusammen mit Oberplatte 3a und Unterplatte 3b einen geschlossenen Hohlraum zu bilden. Auch ist es möglich, die Oberseite der Tischplatte 3 mit einem wasserabstoßendem Belag zu versehen.
Die Unterseite der Tischplatte 3 verläuft horizontal, wodurch die Aufstellung mittels gleichlanger Füße 2 mit rechtwinkeligen horizontalen Stirnseiten wesentlich erleichtert wird. Entsprechendes gilt für den Anbau von Lagersäulen 5, 6 für Transportsterne, Drehtische oder ähnliches, wie insbesondere die Figur 2 zeigt. Derartige Anbauteile werden durch konzentrische Bohrungen in Oberplatte 3a und Unterplatte 3b hindurchgesteckt, mit der Unterplatte 3b verschraubt oder verschweißt und schließlich durch eine Schweißnaht oder dgl. gegenüber der Oberplatte 3a abgedichtet. Es sind somit keinerlei Anpassungen dieser Anbauteile an die schräge Oberseite der Tischplatte 3a erforderlich.

Auf der Oberseite der Oberplatte 3a sind an der höchsten Stelle (Dachfirst) mehrere drehbare Spritzdüsen 10 befestigt. Diese sind an eine im Hohlraum 4 verlegte Versorgungsleitung 11 angeschlossen, die über ein nicht gezeigtes Sperrventil an eine nicht gezeigte Versorgungseinheit für unter Druck stehendes flüssiges Reinigungsmittel angeschlossen ist. Durch manuelles oder automatisches Öffnen des Sperrventils kann die Oberseite der Tischplatte 3 abgespritzt und so von Schmutz, Scherben usw. befreit werden. Ein Verschmutzen oder Verkeimen wird so wirkungsvoll verhindert.

Außerdem ist im Hohlraum 4 eine Heizeinrichtung 12 angeordnet, die z.B. eine elektrische ölgefüllte Heizspirale mit Thermostatsteuerung aufweist. Diese ist nahe der Oberplatte 3a verlegt, so dass diese mit relativ geringem Energieaufwand erwärmt werden kann. Auf diese Weise können nach dem Abspritzen verbleibende Flüssigkeitstropfen schnell verdunstet werden, wodurch eine Verkeimung wirkungsvoll bekämpft wird.

Die in Fig. 3 gezeigte Flaschenfüll- und Verschließmaschine weist einen rotierenden Ringkessel 13 mit nicht gezeigten Füllventilen auf, dem ein erfindungsgemäßer Vortisch nach Fig. 1 und 2 zugeordnet ist. Durch die Transportelemente T auf dem Vortisch, beispielsweise Transportsterne, Förderbänder, Einteilschnecken, Drehtische usw. werden die leeren Flaschen F dem Ringkessel 13 zugeführt, in gefülltem Zustand von diesem übernommen und anschließend durch den gleichfalls auf dem Vortisch 1 gelagerten Verschließer hindurchtransportiert und schließlich von der Flaschenfüll- und Verschließmaschine wegtransportiert. Es ist gut zu erkennen, dass sowohl die Unterseite als auch die Oberseite des Vortisches 1 mit den Anbauteilen gut zugänglich und leicht zu reinigen ist, so dass ein keimarmer bzw. keimfreier Betrieb bei entsprechender Zusatzausstattung möglich ist.

Der bereits erwähnte wasserabstoßende und schmutzabweisende Belag ist in der Fig. 2 am rechten Rand der Tischplatte 3 angedeutet und mit B bezeichnet. Er überzieht die gesamte äußere Oberfläche der Oberplatte 3a und kann sich auch auf die Lagersäulen 5, 6 und sonstige Anbauten erstrecken. Der Belag B besteht aus PTFE, einem Kunststoff mit guten wasserabstoßenden Eigenschaften, der leicht zu reinigen ist und zudem mit guter Haftung auf die aus rostfreiem Edelstahl bestehende Tischplatte 3 aufgebracht werden kann.

Die äußere Oberfläche des Belags B ist entweder extrem glatt oder mit im Nanometer- oder Mikrometerbereich angesiedelten Erhöhungen und Vertiefungen versehen, die nach Art des Lotos-Effekts ein Anhaften von Schmutzteilchen verhindern und für einen Selbstreinigungseffekt sorgen; d.h. durch einfaches Abspülen mit Wasser werden alle Verunreinigungen entfernt.

Die vorbeschriebene Beschichtung B wirkt im Sinne einer einfachen Reinigung und eines selbsttätigen Abfließens von Flüssigkeiten, Produktresten usw. synergistisch mit der geneigten Tischplattenoberfläche zusammen. Die Beschichtung B kann jedoch auch auf horizontalen Tischplatten angebracht werden und auch hier ihren Beitrag zu einer einfachen, mühelosen Reinigung leisten bzw. einer Verkeimung und Verschmutzung entgegenwirken.

## Patentansprüche

1. Vortisch (1) für Gefäßbehandlungsmaschinen, insbesondere Füll- und/oder Verschließmaschinen, mit einer auf Füßen (2) stehenden Tischplatte (3), auf der Transportelemente (T) für die Flaschen, Dosen oder dgl. angeordnet sind, wobei die Oberseite der Tischplatte gegenüber der Horizontalen geneigt ist und die Unterseite der Tischplatte (3) horizontal verläuft, wobei die Tischplatte (3) mindestens eine geneigte Oberplatte (3a) und mindestens eine horizontale Unterplatte (3b) aufweist, die starr miteinander verbunden sind und die Oberplatte (3a) und die Unterplatte (3b) einen Hohlraum (4) einschließen, **dadurch gekennzeichnet, dass** die Oberplatte (3a) und die Unterplatte (3b) am Rand flanschartig nach unten abgebogen und im abgebogenen Randbereich miteinander verbunden sind und dass innerhalb des vom abgebogenen Randbereich begrenzten Raumes Zahnräder (8,9) für die Transportelemente (T) angeordnet sind.

2. Vortisch nach Anspruch 1, **dadurch gekennzeichnet, dass** der Hohlraum (4) gasdicht abgeschlossen ist.

3. Vortisch nach Anspruch 1 oder 2, **dadurch gekennzeichnet, dass** der Hohlraum (4) ausgeschäumt ist.

4. Vorrichtung nach einem der Ansprüche 1 bis 3, **dadurch gekennzeichnet, dass** im Hohlraum (4) mindestens eine Versteifungsrippe (7) angeordnet ist, die mit der Oberplatte (3a) und der Unterplatte (3b) verbunden ist.

5. Vortisch nach einem der Ansprüche 1 bis 4, **gekennzeichnet durch** mindestens einen senkrechten Lagerbock (5,6) für ein Transportelement (T), der den Hohlraum (4) durchdringt und zumindest an der Unterplatte (3b) befestigt und an der Oberplatte (3a) abgedichtet ist.

6. Vortisch nach einem der Ansprüche 1 bis 5, **dadurch gekennzeichnet, dass** auf der Oberplatte (3a) vorzugsweise an deren höchster Stelle, mindestens eine Spritzdüse (10) angeordnet ist, die an eine im Hohlraum (4) verlegte Versorgungsleitung (11) angeschlossen ist.

7. Vortisch (1) nach Anspruch 6, **dadurch gekennzeichnet, dass** die Spritzdüse (10) drehbar ist.

8. Vortisch (1) nach einem der Ansprüche 1 bis 7, **dadurch gekennzeichnet, dass** im Hohlraum (4) eine Heizeinrichtung (12) für die Tischplatte (3) angeordnet ist.

9. Vortisch (1) nach einem der Ansprüche 1 bis 8, **dadurch gekennzeichnet, dass** die Oberseite der Tischplatte (3) mit einem wasserabstoßenden Belag (B) versehen ist.

10. Vortisch nach Anspruch 9, **dadurch gekennzeichnet, dass** der Belag (B) antibakterielle Eigenschaften aufweist.

11. Vortisch nach Anspruch 9 oder 10, **dadurch gekennzeichnet,** das der Belag (B) selbstreinigende Eigenschaften aufweist.

12. Vortisch nach einem der Ansprüche 9 bis 11, **dadurch gekennzeichnet, dass** der Belag (B) aus Kunststoff besteht.

## Claims

1. Pre-table (1) for container treatment machines, in particular filling and/or sealing machines, with a table top (3) standing on feet (2), on which are arranged conveyor elements (T) for the bottles, tins or the like, wherein the upper side of the table top is inclined to the horizontal and the lower side of the table top (3) runs horizontally, wherein the table top (3) exhibits at least one inclined upper plate (3a) and at least one horizontal lower plate (3b) which are rigidly connected to together, and wherein the upper plate (3a) and the lower plate (3b) enclose a cavity (4), **characterised in that** the upper plate (3a) and lower plate (3b) are bent downwards at the edge in the manner of a flange, are connected together in the downwardly bent edge area, and **in that** toothed wheels (8, 9) are arranged for the conveyor elements (T) inside the space limited by the downwardly bent edge area.

2. Pre-table according to Claim 1, **characterised in that** the cavity (4) is sealed gas-tight.

3. Pre-table according to Claim 1 or 2, **characterised in that** the cavity (4) is foamed.

4. Device according to one of Claims 1 to 3, **characterised in that** at least one stiffening rib (7) is arranged in the cavity (4), which rib is connected to the upper plate (3a) and lower plate (3b).

5. Pre-table according to one of Claims 1 to 4, **characterised by** at least one vertical pillow block (5, 6) for a conveyor element (T), which penetrates the cavity (4) and is secured at least to the lower plate (3b) and is sealed on the upper plate (3a).

6. Pre-table according to one of Claims 1 to 5, **characterised in that** at least one spray nozzle (10) is arranged on the upper plate (3a), preferably at their highest point, which nozzle is connected to a supply cable (11) laid in the cavity (4).

7. Pre-table (1) according to Claim 6, **characterised in that** the spray nozzle (10) is rotatable.

8. Pre-tabte (1) according to one of Claims 1 to 7, **characterised in that** a heating device (12) for the table top (3) is arranged in the cavity (4).

9. Pre-table (1) according to one of Claims 1 to 8, **characterised in that** the upper side of the table top (3) is provided with a water repellent lining (B).

10. Pre-table according to Claim 9, **characterised in that** the lining (B) exhibits antibacterial properties.

11. Pre-table according to Claim 9 of 10, **characterised in that** the lining (B) exhibits self-cleaning properties.

12. Pre-table according to one of Claims 9 to 11, **characterised in that** the lining (B) consists of plastic.

## Revendications

1. Table d'entrée (1) pour des machines de traitement de récipients notamment pour des machines de remplissage et/ou de fermeture comportant un plateau (3) s'appuyant sur des pieds (2), ce plateau recevant des éléments de transport (T) pour des bouteilles, des boîtes ou analogues, le côté supérieur du plateau étant incliné par rapport à la direction horizontale et le côté inférieur du plateau (3) étant horizontal, alors que le plateau (3) présente au moins une plaque supérieure (3a) inclinée et au moins une plaque inférieure horizontale (3b), reliées rigidement l'une à l'autre, la plaque supérieure (3a) et la plaque inférieure (3b) définissant une cavité (4),
**caractérisé en ce que**
la plaque supérieure (3a) et la plaque inférieure (3b) sont recourbées vers le bas à la manière de brides au niveau de leur bord et ces plaques sont reliées l'une à l'autre dans la zone de bord recourbée et
à l'intérieur de l'espace délimité par la zone marginale recourbée, on a des roues dentées (8, 9) pour les éléments de transport (T).

2. Table d'entrée selon la revendication 1,
**caractérisée en ce que**
la cavité (4) est fermée de manière étanche aux gaz.

3. Table d'entrée selon l'une des revendications 1 ou 2,
**caractérisée en ce que**
la cavité (4) est remplie de mousse.

4. Table d'entrée selon l'une des revendications 1 à 3,
**caractérisée en ce que**
des nervures de renforcement (7) sont prévues dans la cavité (4), ces nervures étant reliées à la plaque supérieure (3a) et à la plaque inférieure (3b).

5. Table d'entrée selon l'une des revendications 1 à 4,
**caractérisée par**
au moins un bloc de palier vertical (5, 6) pour un élément de transport (T) qui traverse la cavité (4) et est fixé au moins à la plaque inférieure (3b) en étant étanche à la plaque supérieure (3a).

6. Table d'entrée selon l'une des revendications 1 à 5,
**caractérisée en ce que**
sur le plateau supérieur (3a), de préférence au niveau de son point le plus haut, il est prévu au moins une buse de pulvérisation (10) raccordée à une conduite d'alimentation (11) installée dans la cavité (4).

7. Table d'entrée (1) selon la revendication 6,
**caractérisée en ce que**
la buse de pulvérisation (10) peut tourner.

8. Table d'entrée selon l'une des revendications 1 à 7,
**caractérisée en ce qu'**
une installation de chauffage (12) pour le plateau (3) est intégrée dans la cavité (4).

9. Table d'entrée selon l'une des revendications 1 à 8,
**caractérisée en ce que**
le côté supérieur du plateau (3) est muni d'un revêtement (B) refoulant l'eau.

10. Table d'entrée selon la revendication 9,
**caractérisée en ce que**
le revêtement (B) présente des propriétés antibactériennes.

11. Table d'entrée selon la revendication 9 ou 10,
**caractérisée en ce que**
le revêtement (B) présente des propriétés autonettoyantes.

12. Table d'entrée selon l'une des revendications 9 à 11,
**caractérisée en ce que**
le revêtement (B) est uniquement en matière plastique.
